# EUROPÄISCHE PATENTSCHRIFT

(11) **EP 0 358 120 B1**
(45) Veröffentlichungstag und Bekanntmachung des Hinweises auf die Patenterteilung: **12.06.1996**
(21) Anmeldenummer: 89116166.3
(22) Anmeldetag: 01.09.1989
(51) Int. Cl.: B22C 5/00

(54) **Mischvorrichtung für granulare Güter, insbesondere Kernsand**
Mixing plant for granulated products especially core sand
Installation de malaxage pour produits granulés, notamment pour du sable à noyaux

(30) Priorität: 07.09.1988 CH 3342/88
(43) Veröffentlichungstag der Anmeldung: 14.03.1990
(73) Patentinhaber: Lüber, Werner, CH-9602 Bazenheid (CH)
(72) Erfinder: Lüber, Werner, CH-9602 Bazenheid (CH)
(74) Vertreter: Petschner, Goetz

(56) Entgegenhaltungen:
- EP-A- 0 053 759
- DE-A- 2 245 302
- DE-B- 1 166 599
- US-A- 4 653 568

## Beschreibung

Die vorliegende Erfindung betrifft eine Mischvorrichtung für granulare Güter, insbesondere Kernsand, mit einem Mischbehälter, in dem sich Rotationsmischerarme erstrecken, sowie mit einer Vorrichtung zum Reinblasen der Innenwände resp. Mischerarme mittels Druckluft.

Bei der Herstellung von plastischem Kernsand für das sogenannte Cold-Box-Verfahren, das Hot-Box-Verfahren, das C02-Erstarrungsverfahren, ferner von Zementsand, Schamotte, Chromerzsand u.dgl. verlangt das Vermischen des Sandes mit Bindemitteln und/oder Katalysatoren ein hohes Mass an Sauberkeit der Mischeinrichtung, um das Mischgut von Rückständen aus vorangegangenen Chargen frei zuhalten, welche insbesondere die Zerfallseigenschaften der Kerne negativ beeinflussen würden.

Hierfür sind durch die EP-A-0 053 759 und DE-A-2 245 302 bereits Mischvorrichtungen der vorgenannten Art bekannt geworden, die zwar ein selbstständiges Ausblasen der Rückstände gestatten, wobei aber vorgängig die Verkrustungen von Wandung des Mischbehälters und Mischerarme abgeklopft werden müssen.

Solche Handsäuberungen genügen aber weder bezüglich den heutigen Anforderungen an minimalsten Stillstandszeiten noch bezüglich erforderlichem Reinheitsgrad.

Aufgabe der vorliegenden Erfindung ist deshalb die Schaffung einer Mischvorrichtung der vorgenannten Art, welche sich nach jedem Mischvorgang optimal und schnell reinigen lässt.

Dies wird erfindungsgemäss dadurch erreicht, dass die Reinblasvorrichtung auf Mischerarme, sowie Boden und Mantel des Mischbehälters gezielt gerichtete, mit einer Druckluftquelle in Strömungsverbindung stehende Düsen umfasst und dass ferner mindestens eine, mit einer Unterdruckquelle in Strömungsverbindung stehende Absaugöffnung im Mischbehälter angeordnet ist.

Bei einer bevorzugten Ausführungsform ist dann die Anordnung zweckmässig so, dass sich die Druckluft-Düsen im oberen Randbereich des Mischbehälters befinden, wobei dann die Düsen durch eine Ringleitung miteinander verbunden sind.

Ferner erstreckt sich vorteilhaft die Absaugöffnung im Deckel des Mischbehälters.

Weiter ist es vorteilhaft, wenn die Unterdruckquelle über den Steuerteil der Mischvorrichtung programmsteuerbar sind.

Durch diese Massnahmen ist es nunmehr möglich, in jeder Phase des Betriebes der Mischvorrichtung, insbesondere aber unmittelbar nach einem Mischvorgang und Entleeren des Mischbehälters die Rückstände der vorangegangenen Charge unter hohem Druck von den Mischerarmen und den Behälterwandungen wegzublasen und den aufgewirbelten Kernsand abzusaugen, wodurch bereits in wenigen Augenblicken eine optimale Reinigung erzielbar ist. Diese Vorgänge können zudem automatisiert und vorprogrammiert werden. Es ist sogar möglich, die Düsen für die Durchmischung des Mischgutes mit einzusetzen, indem diese auch während des Mischvorganges wenigstens temporär in Betrieb gehalten werden und, gegebenenfalls mit geringerem Strömungsdruck, Luft in das Mischgut einblasen.

Eine beispielsweise Ausführungsform des Erfindungsgegenstandes ist nachfolgend anhand der Zeichnung, welche schematisch eine Mischvorrichtung für Kernsand in einer Seitenansicht veranschaulicht, näher erläutert.

Die in der Zeichnung schematisch angedeutete hier Rotationsmischvorrichtung umfasst einen zylindrischen Mischbehälter 1, in dem eine zentrische Welle 14 umläuft, die von einem Motor 15 antreibbar ist. Von der Welle 14 ragen in einer Ebene unmittelbar über dem Gehäuseboden 13 Mischerarme 2 ab. In diesem Gehäuseboden 13 ist eine nicht näher gezeigte Auslassöffnung für das Mischgut vorgesehen. Der Mischerbehälter 1 ist weiter mit einem Deckel 8 versehen, der in geeigneter, hier nicht näher gezeigten Weise wegstellbar ist, um Sand von einem Sanddosierer 16 und ein Additiv von einem Additivdosierer 17 in den Mischbehälter 1 einbringen zu können. Das Ganze wird über den Steuerteil 9 der Anlage geregelt.

Soweit sind solche Mischvorrichtungen bekannt und bedürfen so keiner weiteren Erläuterung.

Erfindungswesentlich ist nun, dass auf die Mischerarme 2, sowie Boden 13 und Mantel des Mischbehälters 1 gezielt gerichtete Düsen 3 angeordnet sind, welche sich im oberen Randbereich des Mischbehälters 1 befinden und, verbunden durch eine Ringleitung 7, mit einer Druckluftquelle 4 in Strömungsverbindung stehen.

Ferner ist eine Absaugöffnung 6, vorzugsweise im Deckel 8 des Mischbehälters 1, erfindungswesentlich, welche Oeffnung mit einer Unterdruckquelle 5 in Strömungsverbindung steht.

Die Druckluftquelle 4 sowie die Unterdruckquelle 5 sind dabei direkt oder über geeignete, nicht näher gezeigte Regelventilmittel durch den genannten Steuerteil 9 programmsteuerbar.

Diese Massnahmen erlauben eine optimale, programmsteuerbare Schnellreinigung des Mischbehälters, indem die gezielten Druckluftstrahlen alle an den Mischerelementen haftenden Rückstände lösen und zerstäuben, welcher Kernsandstaub dann unmittelbar abgesaugt wird.

Wie vorerwähnt, können die Düsen für die Durchmischung des Mischgutes eingesetzt werden. Zudem können die Düsen aber auch dazu verwendet werden, über dem Mischgut ein staub- und geruchminderndes Luftpolster aufzubauen.

## Patentansprüche

1. Mischvorrichtung für granulare Güter, insbesondere Kernsand, mit einem Mischbehälter (1), in dem sich Rotationsmischerarme (2) erstrecken, sowie mit einer Vorrichtung zum Reinblasen der Innenwände resp. Mischerarme mittels Druckluft, dadurch gekennzeichnet, dass die Reinblasvorrichtung auf Mischerarme (2), sowie Boden und Mantel des Mischbehälters (1) gezielt gerichtete, mit einer Druckluftquelle (4) in Strömungsverbindung stehende Düsen (3) umfasst und dass ferner mindestens eine, mit einer Unterdruckquelle (5) in Strömungsverbindung stehende Absaugöffnung (6) im Mischbehälter (1) angeordnet ist.

2. Mischvorrichtung nach Anspruch 1, dadurch gekennzeichnet, dass sich die Druckluft-Düsen (3) im oberen Randbereich des Mischbehälters (1) befinden.

3. Mischvorrichtung nach Anspruch 1, dadurch gekennzeichnet, dass die Druckluft-Düsen (3) durch eine Ringleitung (7) miteinander verbunden sind.

4. Mischvorrichtung nach Anspruch 1, dadurch gekennzeichnet, dass sich die Absaugöffnung (6) im Deckel (8) des Mischbehälters (1) erstreckt.

5. Mischvorrichtung nach Anspruch 1, dadurch gekennzeichnet, dass die Druckluftquelle (4) und die Unterdruckquelle (5) über den Steuerteil (9) der Mischvorrichtung programmsteuerbar sind.

## Claims

1. A mixing apparatus for granular materials, in particular core sand, comprising a mixing vessel into which rotational mixer arms or oscillating mixer arms extend, wherein nozzles (3), which are in flow connection with a source of compressed air (4), are selectively directed at said mixer arms (2) as well as at the bottom and walls of said mixing vessel (1), and, moreover, wherein at least one suction opening (6), which is in flow connection with a source of low pressure (5), is disposed in said mixing vessel (1).

2. The mixing apparatus as defined in claim 1, wherein said compressed-air nozzles (3) are disposed in the upper edge area of said mixing vessel (1).

3. The mixing apparatus as defined in claim 1, wherein said compressed-air nozzles (3) are connected to one another by a ring pipe (7).

4. The mixing apparatus as defined in claim 1, wherein said suction opening (6) extends into the cover (8) of said mixing vessel (1).

5. The mixing apparatus as defined in claim 1, wherein said source of compressed air (4) and said source of low pressure (5) are preprogram-controllable via a control part (9) of said mixing apparatus.

## Revendications

1. Dispositif de mélange pour produits granulés, en particulier du sable à noyaux comprenant un récipient de malaxage (1) dans lequel s'étendent des bras malaxeurs rotatifs (2), ainsi qu'un dispositif pour le nettoyage par soufflage des parois internes respectivement des bras malaxeurs sous air comprimé, caractérisé en ce que le dispositif de nettoyage par soufflage comprend des buses (3) qui sont reliées à une source d'air comprimé (4) et qui sont dirigées, de manière ciblée, sur les bras malaxeurs (2), sur le fond et sur l'enveloppe du récipient de malaxage (1) et par le fait qu'au moins un orifice d'aspiration (6) relié à une source de dépression (5) est disposé dans le récipient de malaxage (1).

2. Dispositif malaxeur selon la revendication 1, caractérisé en ce que les buses d'air comprimé (3) se trouvent dans la zone supérieure de bordure du récipient de malaxage (1).

3. Dispositif malaxeur selon la revendication 1, caractérisé en ce que les buses d'air comprimé (3) sont reliées entre elles par une conduite annulaire (7).

4. Dispositif malaxeur selon la revendication 1, caractérisé en ce que l'orifice d'aspiration (6) s'étend dans le couvercle (8) du récipient de malaxage (1).

5. Dispositif malaxeur selon la revendication 1, caractérisé en ce que la source d'air comprimé (4) et la source à dépression (5) sont programmables par la partie de commande (9) du dispositif malaxeur.
